# EUROPÄISCHE PATENTSCHRIFT

(11) **EP 1 252 935 B1**
(45) Veröffentlichungstag und Bekanntmachung des Hinweises auf die Patenterteilung: **05.08.2009**
(21) Anmeldenummer: 02008016.4
(22) Anmeldetag: 10.04.2002
(51) Int. Cl.: B05B 12/02, B05D 1/00

(54) **Verfahren zur Betriebssteuerung einer Beschichtungsanlage**
Method for operating control of a coating installation
Procédé de commande du fonctionnement d'une installation de revêtement

(30) Priorität: 25.04.2001 DE 10120272
(43) Veröffentlichungstag der Anmeldung: 30.10.2002
(73) Patentinhaber: Dürr Systems GmbH, 70435 Stuttgart (DE)
(72) Erfinder: Nolte, Hans-Jürgen, Dr., 70565 Stuttgart (DE); Herre, Frank, 71739 Oberriexingen (DE); Krumma, Harry, 74357 Bönnigheim (DE); Haas, Jürgen, 75438 Knittlingen (DE); Schwarzwälder, Mathias, 71088 Holzgerlingen (DE); Beuter, Markus, 71732 Tamm (DE)
(74) Vertreter: Heusler, Wolfgang

(56) Entgegenhaltungen:
- EP-A- 0 298 313
- EP-A- 0 983 798
- US-A- 5 847 963
- US-A- 6 073 055

## Beschreibung

Die Erfindung betrifft ein Verfahren und ein System zur Betriebssteuerung einer Beschichtungsanlage wie beispielsweise in EP 0 983 798 beschrieben und gemäß dem Oberbegriff der unabhängigen Ansprüche. Insbesondere handelt es sich hierbei um die Großserienbeschichtung von Werkstücken wie beispielsweise Fahrzeugkarossen oder Bestand- oder Anbauteilen von Karossen mit häufig wechselnder Farbe unter Verwendung von Lackierrobotern oder anderen programmgesteuerten mehrachsigen Beschichtungsmaschinen.

Für die Serienbeschichtung von Fahrzeugkarossen oder sonstigen Werkstücken sind Farbversorgungssysteme mit bedarfsabhängig begrenztem Beschichtungsmaterialvorrat der jeweils benötigten Farbe bekannt. Das Beschichtungsmaterial kann aus auswechselbaren und/oder nachfüllbaren Kartuschen oder sonstigen Vorratsbehältern zugeführt werden, deren Inhalt beispielsweise für die Beschichtung eines Karossenteils oder von Karossenanbauteilen oder jedenfalls für einen Beschichtungsvorgang oder für eine vorbestimmte begrenzte Anzahl von Beschichtungsvorgängen bemessen ist (DE 198 58 397, EP 0 796 664, EP 0 796 665 usw.), oder auch aus wechselweise an die Beschichtungsmaschinen anschließbaren, vorzugsweise gemolchten Leitungssystemen (DE 100 33 987). Gemeinsam ist diesen Systemen die volumetrische Dosierung des Beschichtungsmaterials bei der Versorgung der Zerstäuber oder sonstigen Applikationsorgane.

Bei einem Farbwechsel müssen die Beschichtungsvorrichtungen bekanntlich jeweils gereinigt und gespült werden, was mit Lack- und Spülmittelverlusten verbunden ist.

Damit sich beispielsweise bei einem Farbwechsel möglichst wenig Lackverluste ergeben, muß der vor einem Beschichtungsvorgang bereitgestellte Lackvorrat möglichst genau dem sich tatsächlich ergebenden Bedarf für die Beschichtung der Werkstücke oder Werkstückteile entsprechen. Der Bedarf ändert sich nicht nur mit den zu beschichtenden Werkstücken, sondern auch mit sonstigen Betriebsbedingungen wie insbesondere den Steuerparametern für die Maschinenbewegungen und Applikationstechnik usw. sowie Art, Farbe und der temperaturabhängigen Viskosität des Beschichtungsmaterials, die ihrerseits mit Änderungen der Betriebssteuerung der Beschichtungsmaschine verbunden sind und die Zeitprogramme verändern können.

Bisher wurde zur Vorbestimmung der benötigten Lackmenge u.a. einfach die Verbrauchsmenge während der Applikation gemessen und aufgrund des Meßergebnisses eine zuvor relativ groß bemessene Reservemenge entsprechend reduziert. Bei dieser Methode geht jeweils der zunächst gewählte Reserveüberschuß verloren.

Eine andere Möglichkeit zur Bestimmung der Verbrauchsmenge ist deren Berechnung aufgrund der Drehzahl und Laufzeit der üblicherweise verwendeten volumetrisch arbeitenden Dosierpumpe mit definierten Fördervolumen je Umdrehung oder Hub. Ferner kann man die Verbrauchsmenge aufgrund der Öffnungszeiten des Hauptnadel- oder sonstigen Farbventils des Zerstäubers oder sonstigen Applikationsorgans der Beschichtungsmaschine unter Berücksichtigung der jeweiligen Ausflußgröße berechnen. Die Öffnungszeiten können hierbei entweder durch die in Bezug auf den Förderweg des Werkstücks einprogrammierten Ventilschaltpunkte bestimmt werden oder durch kinematische Formeln, mit denen die Maschinenbewegungen berechnet werden können.

Bei allen derartigen Berechnungen können sich Fehler gegenüber dem tatsächlichen Materialbedarf ergeben, da die oben erwähnten Änderungen von Parametern und sonstigen Betriebsbedingungen unberücksichtigt bleiben. Insbesondere ist bei den bisher bestehenden Möglichkeiten der Vorbestimmung unbekannt, welche Bewegungsabläufe und Schaltzeiten durch die Maschinensteuerung bei der anschließenden Beschichtung tatsächlich eingestellt werden und welcher tatsächliche Materialverbrauch sich hieraus ergibt.

Infolgedessen bleibt beim Bereitstellen der Materialmenge bisher in jedem Fall eine unerwünscht hohe Reservemenge notwendig.

Aufgabe der Erfindung ist, ein Verfahren bzw. System anzugeben, mit dem die für einen Beschichtungsvorgang benötigte Materialmenge noch genauer als bisher vorherbestimmt werden kann.

Diese Aufgabe wird durch das in den Patentansprüchen angegebene Verfahren gelöst.

Durch die Erfindung können stets vor Beginn eines Beschichtungsvorgangs mit sich bewegender Maschine und insbesondere auch schon vor Inbetriebnahme (Anlauf) der Beschichtungsanlage die jeweils benötigten Materialmengen mit der größtmöglichen Genauigkeit ermittelt werden, so daß die jeweils erforderlichen Reservemengen und somit der Lackverbrauch auf ein Minimum reduziert werden können, und zwar ohne Farb- und Zeitverluste der oben erwähnten manuellen Meßmethode. Außer beim Anlauf der Anlage ist das u.a. bei Anlagen mit hoher Farbanzahl und/oder bei häufigem Wechseln der Werkstücke, also bei einer hohen Anzahl von Modellvarianten von erheblichem Vorteil.

Zur Lackmengenberechnung werden erfindungsgemäß die tatsächlichen Betriebsabläufe simuliert und dadurch vorab ermittelt. Insbesondere werden durch die Erfindung Verzögerungen z. B. infolge von Signallaufzeiten berücksichtigt, die sich bei der tatsächlichen Steuerung der Beschichtungsmaschine ergeben. Allgemeiner gesagt, kann jede Änderung der Betriebsbedingungen bei der Vorabberechnung berücksichtigt werden.

Beispielsweise im Fall eines Lackierroboters kann für die Simulierung die an sich bekannte Robotersteuerung genutzt werden, in der der Bewegungsablauf und die Ventilschaltzeiten in Echtzeit verfolgt werden können und damit die für die Mengenberechnung verwendbaren Zeitpunkte exakt ermittelt werden können, obwohl der Roboter die betreffenden Bewegungen tatsächlich erst später bei der eigentlichen Beschichtung ausführt. Aufgrund der Simulation ist genau bekannt, wann nach einem Ventilöffnungssignal das Beschichtungsmaterial tatsächlich aus dem Zerstäuber austritt, und wann der Materialfluß wieder abgeschaltet wird.

Es wird also vorab errechnet, welche Zerstäuberbewegungen und Schaltzeiten sich später ergeben. Bei ausreichender Rechenkapazität kann für die Berechnung der Materialmenge die ohnehin vorhandene Robotersteuerung verwendet werden, mit der u.a. die Roboterbewegungen bei der anschließenden Beschichtung gesteuert werden. Die Mengenberechnung für einen späteren Beschichtungsvorgang kann auch schon durchgeführt werden, während der Roboter noch zur Durchführung eines vorhergehenden Beschichtungsvorgangs gesteuert wird. In anderen Fällen kann für die Berechnung der Materialmenge ein zusätzlich zu der Programmsteuerung der Beschichtungsmaschine vorgesehenes System verwendet werden, dem vor Beschichtungsbeginn die selben Programmsteuerdaten zugeführt werden, mit denen später der Beschichtungsvorgang gesteuert wird. Diese Simulationsaufgabe kann je nach Zweckmäßigkeit von einer oder mehreren zusätzlichen im Prinzip beliebigen numerischen Recheneinheiten übernommen werden, bei denen es sich z. B. um einen PC mit Emulation des Betriebssystems der Robotersteuerung (RC) handeln kann. Wichtig ist, daß die Software identisch ist.

Mit den errechneten Lackmengen können für jedes vorhandene oder zusätzliche Simulationssteuersystem auch zwei oder mehr Beschichtungsanlagen programmiert werden.

Durch das in Fig. 1 dargestellte Flußdiagramm wird die Erfindung am Beispiel eines Lackierroboters näher erläutert.

Nach dem Start der Simulationssteuerung wird zunächst die Bahnbewegung des sog. Tool Center Point (TCP) simuliert, womit der Farbaustrittspunkt am Zerstäuber oder allgemeiner gesagt dessen Bahnbewegung gemeint ist. Hierfür, wird in dem verwendeten (im Prinzip beliebigen) Rechner dieselbe Software der Robotersteuerung RC eingesetzt, die auch zur Maschinensteuerung während der tätsächlichen Beschichtung benutzt wird, einschließlich sowohl der Verfahrprogramme als auch der Bewegungssteuersoftware MCU (Motion Control Unit).

Die Farbmenge wird bei diesem Verfahrensschritt als Produkt aus der programmierten Öffnungsdauer des Hauptnadelventils des Zerstäubers und dem Lackvolumenstrom errechnet, was wegen der angenommenen volumetrischen Dosierung mit der erforderlichen Genauigkeit möglich ist.

Im 3. Schritt wird dann der errechnete Farbmengenwert unter Berücksichtigung des dynamischen Systemverhaltens, also aller die programmierte Öffnungsdauer wesentlich beeinflussender Parameter korrigiert. Insbesondere handelt es sich hier um die Summe der Verzögerungen durch die verschiedenen Schaltvorgänge und um die Berücksichtigung der Rechendauer der Robotersteuerung während der tatsächlichen Beschichtung. Auch die Signallaufzeiten über das Bussystem, mit dem der Rechner mit den externen Maschinensteuerungen kommuniziert, können als Verzögerungen berücksichtigt werden. Das Ergebnis ist die real benötigte Farbmenge.

In Fig. 2 ist die durch die Simulierung ermittelte Gesamtverzögerung aufgrund des Applikationssystems schematisch dargestellt. Das Eingangssignal kann beispielsweise ein elektrisches Signal zum Ansteuern eines Magnetventils sein, das seinerseits nach der durch das System verursachten Verzögerung den Farbauslaß des Zerstäubers öffnet bzw. schließt.

Die folgenden Figuren sollen die schrittweise verbesserte Genauigkeit der Materialmengenberechnung verdeutlichen.

Fig. 3 zeigt die theoretische Ventilöffnungsdauer (z. B. des Hauptnadelventils) zwischen der Erzeugung der Schaltsignale zu den Zeiten t₀ und t₁. Die Berechnung der Materialmenge aufgrund dieses angenommenen Schaltverhaltens wäre relativ ungenau, da u.a. das Bewegungsverhalten des Roboters nicht berücksichtigt ist.

In Fig. 4 ist die bei der Simulation im Schritt 2. in Fig. 1 zugrunde gelegte Ventilöffnungsdauer dargestellt, die sich von Fig. 3 unterscheiden kann und genauer ist, weil das Bewegungsverhalten und wenigstens die wichtigsten sonstigen den Roboter betreffenden Umstände bei der Simulierung berücksichtigt werden können.

Fig. 5 zeigt den sich in der Realität beispielsweise ergebenden Verlauf des Farbvolumenstroms, der im Schritt 3. in Fig. 1 zur Korrektur des Simulationsergebnisses verwendet werden kann. Zunächst öffnet das betrachtete Ventil erst nach einer Verzögerungszeit tₖ, die sich u. a. durch die Signalkommunikation über einen Datenbus usw. zwischen dem Rechner und den Antriebssteuerschaltungen des Roboters ergibt und aus Fachliteratur und/oder aufgrund der jeweiligen Anlagenkonfiguration bekannt ist oder zuvor gemessen werden kann. Während der anschließenden Verzögerungszeit tₛ wird darstellungsgemäß der volle Volumenstrom entsprechend dem jeweiligen Systemverhalten erreicht, also entsprechend dem in der Systemtechnik auch als "Systemidentifikation" bezeichneten Ansprechverhalten, das durch an sich bekannte Parameterschätzverfahren ermittelt werden kann. Nach einer erneuten Verzögerungszeit t'ₖ sinkt während der Zeit t'ₛ der Volumenstrom wieder ab. Alle diese Zeiten werden bei der Korrektur berücksichtigt.

Wie ersichtlich ist, muß das verwendete Rechnersystem bei der Materialmengenberechnung zwar mit allen aktuellen Parametern z. B. für den Bewegungsantrieb und sonstigen Programmsteuerdaten versorgt werden, hierbei aber keine Verbindung zu den Antriebssteuerschaltungen der Beschichtungsmaschine haben.

## Patentansprüche

1. Verfahren zur Betriebssteuerung einer Beschichtungsanlage für die Serienbeschichtung von Werkstückeinheiten mit unterschiedlichen Beschichtungsmaterialien,
wobei das Beschichtungsmaterial von einem Versorgungssystem mit bedarfsabhängig bemessenem Materialvorrat, insbesondere volumetrisch dosiert, einer programmgesteuerten Beschichtungsmaschine zugeführt wird,
und wobei vor Beschichtungsbeginn die für den jeweiligen Beschichtungsvorgang benötigte Beschichtungsmaterialmenge vorbestimmt und für den Beschichtungsvorgang bereitgestellt wird,
**dadurch gekennzeichnet, daß** die jeweils benötigte Beschichtungsmaterialmenge vor Beschichtungsbeginn von einem Steuersystem errechnet wird, das den Betrieb der Beschichtungsmaschine während des anschließenden Beschichtungsvorgangs einschließlich der Bewegungsabläufe simuliert.

2. Verfahren nach Anspruch 1, **dadurch gekennzeichnet, daß** die bei der Simulation errechnete Beschichtungsmenge durch Rechenfaktoren korrigiert wird, mit denen sich in der Realität ergebende bekannte Betriebsbedingungen berücksichtigt werden.

3. Verfahren nach Anspruch 1 oder 2, **dadurch gekennzeichnet, daß** für die Berechnung der Materialmenge die Programmsteuerung der Beschichtungsmaschine verwendet wird.

4. Verfahren nach einem der vorangehenden Ansprüche, **dadurch gekennzeichnet, daß** für die Berechnung der Materialmenge ein Rechner verwendet wird, der vor Beschichtungsbeginn durch dieselben Bewegungs- und Applikationssteuerprogramme gesteuert wird, mit denen bei der anschließenden Beschichtung die Beschichtungsmaschine gesteuert wird.

5. Verfahren nach einem der vorangehenden Ansprüche, **dadurch gekennzeichnet, daß** die Materialmenge als Produkt aus der Öffnungsdauer eines Auslaßventils des Applikationsorgans der Beschichtungsmaschine und der durch die Maschine gegebenen Größe des Volumenstroms des Beschichtungsmaterials errechnet wird.

6. Verfahren nach Anspruch 5, **dadurch gekennzeichnet, dass** die sich ergebenden Verzögerungen beim Öffnen und Schließen des Auslaßventils ermittelt und zur Korrektur der Mengenberechnung verwendet werden.

7. Steuersystem zur Betriebssteuerung einer Beschichtungsanlage für die Serienbeschichtung von Werkstückeinheiten mit unterschiedlichen Beschichtungsmaterialien, in der das Beschichtungsmaterial von einem Versorgungssystem mit bedarfsabhängig bemessenem Materialvorrat, insbesondere volumetrisch dosiert, einer programmgesteuerten Beschichtungsmaschine zugeführt wird,
mit einem Rechner, der vor Beschichtungsbeginn die für den jeweiligen Beschichtungsvorgang benötigte und für den Beschichtungsvorgang bereitgestellte Beschichtungsmaterialmenge vorbestimmt,
**dadurch gekennzeichnet, daß** der die jeweils benötigte Beschichtungsmaterialmenge vor Beschichtungsbeginn bestimmende Rechner den Betrieb der Beschichtungsmaschine während des anschließenden Beschichtungsvorgangs einschließlich der Bewegungsabläufe simuliert.

## Claims

1. A method of operational control of a coating system for the series coating of workpiece units with different coating materials,
where the coating material is fed from a supply system with a load-dependent dimensioned stock of material, particularly volumetrically metered, to a program-controlled coating machine,
and where the volume of coating material required for the respective coating process is predetermined and provided for the coating process prior to the commencement of coating,
**characterised in that** the volume of coating material respectively required is calculated by a control system prior to the commencement of coating, which system simulates operation of the coating machine during the subsequent coating process, including the movement sequences.

2. The method in accordance with claim 1, **characterised in that** the volume of coating material calculated in simulation is corrected by calculation factors by which operating conditions known to arise in reality are taken into account.

3. The method in accordance with claim 1 or 2, **characterised in that** the program control of the coating machine is used to calculate the volume of material.

4. The method in accordance with one of the preceding claims, **characterised in that** a computer is used to calculated the volume of material which is controlled prior to the commencement of coating by the same movement and application control programs by which the coating machine is controlled during subsequent coating.

5. The method in accordance with one of the preceding claims, **characterised in that** the volume of material is calculated as the product of the duration of opening of an outlet valve of the coating machine application device and the size of the volumetric flow of the coating material specified by the machine.

6. The method in accordance with claim 5, **characterised in that** the delays in opening and closing the outlet valve are determined and used to correct the volumetric calculation.

7. A control system for operational control of a coating system for the series coating of workpiece units with different coating materials in which the coating material is fed to a program-controlled coating machine by a supply system with a load-dependent stock of material, particularly volumetrically-metered,
with a computer which determines the volume of coating material required for the respective coating process and provided for the coating process before the commencement of coating,
**characterised in that** the computer determining the respectively-required volume of coating material before the commencement of coating simulates operation of the coating machine, including the movement sequences, during the subsequent coating process.

## Revendications

1. Procédé de commande du fonctionnement d'une installation de revêtement pour le revêtement en série d'unités de pièces d'usinage au moyen de différentes matières de revêtement,
la matière de revêtement étant amenée par un système d'alimentation avec une réserve de matière dépendant des besoins, éventuellement dosé volumétriquement, à une machine à revêtir commandée par logiciel et
la quantité de matière de revêtement nécessaire pour le processus de revêtement concerné étant prédéterminée et mise à disposition pour le processus de revêtement, avant le début du revêtement,
**caractérisé en ce que** la quantité de matière de revêtement nécessaire dans chaque cas est calculée, avant le début du revêtement, par un système de commande qui simule le fonctionnement de la machine à revêtir pendant le processus de revêtement consécutif y compris les déroulements de mouvements.

2. Procédé selon la revendication 1, **caractérisé en ce que** la quantité de revêtement calculée lors de la simulation, est corrigée par des facteurs de calcul avec lesquels des conditions de fonctionnement réelles connues sont prises en compte.

3. Procédé selon la revendication 1 ou 2, **caractérisé en ce que** la commande logicielle de la machine à revêtir est utilisée pour le calcul de la quantité de matière.

4. Procédé selon l'une des revendications précédentes, **caractérisé en ce que** pour le calcul de la quantité de matière, un calculateur est utilisé qui est commandé, avant le début du revêtement par les mêmes programmes d'application et de mouvement avec lesquels la machine à revêtir sera commandée lors du revêtement consécutif.

5. Procédé selon l'une des revendications précédentes, **caractérisé en ce que** la quantité de matière est calculée comme le produit de la durée d'ouverture d'une soupape de sortie de l'organe d'application de la machine à revêtir et de la taille du débit de matière de revêtement fourni par la machine.

6. Procédé selon la revendication 5, **caractérisé en ce que** les retards survenant lors de l'ouverture et de la fermeture de la soupape de sortie sont détectés et utilisés pour corriger le calcul de la quantité.

7. Système de commande, pour la commande du fonctionnement d'une installation de revêtement pour le revêtement en série d'unités de pièces d'usinage au moyen de différentes matières de revêtement, dans lequel la matière de revêtement est amenée par un système d'alimentation avec une réserve de matière dépendant des besoins, notamment dosé volumétriquement, à une machine à revêtir commandée par logiciel,
avec un calculateur qui, avant le début du revêtement, détermine la quantité de matière de revêtement nécessaire dans chaque cas et la quantité de matière fournie pour le processus de revêtement,
**caractérisé en ce que** le calculateur déterminant chaque fois la quantité de matière de revêtement nécessaire, avant le début du revêtement, simule le fonctionnement de la machine à revêtir pendant le processus de revêtement consécutif y compris les déroulements de mouvements.
